# EUROPÄISCHE PATENTSCHRIFT

(11) **EP 1 096 087 B1**
(45) Veröffentlichungstag und Bekanntmachung des Hinweises auf die Patenterteilung: **13.12.2006**
(21) Anmeldenummer: 00123093.7
(22) Anmeldetag: 25.10.2000
(51) Int. Cl.: E05B 65/36, E05B 65/12, E05B 17/22

(54) **Kraftfahrzeugtürverschluss**
Motor vehicle door lock
Fermeture de porte de véhicule à moteur

(30) Priorität: 26.10.1999 DE 19951463
(43) Veröffentlichungstag der Anmeldung: 02.05.2001
(73) Patentinhaber: Kiekert Aktiengesellschaft, 42579 Heiligenhaus (DE)
(72) Erfinder: Kleefeldt, Frank, 42579 Heiligenhaus (DE); Welskopf, Fred, 44649 Herne (DE)
(74) Vertreter: Nunnenkamp, Jörg

(56) Entgegenhaltungen:
- EP-A- 0 147 549
- EP-A- 0 528 317
- WO-A-99/34079
- DE-A- 19 710 834
- US-A- 4 358 718
- US-A- 5 263 762

## Beschreibung

Die Erfindung betrifft einen Kraftfahrzeugtürverschluss, mit wenigstens einem elektromotorischen Antrieb, insbesondere Zentralverriegelungs-Antrieb, und mit einer von dem Antrieb beaufschlagbaren Abtriebseinrichtung, wie z. B. Getriebe, Abtriebselement, Zentralverriegelungs-Hebel usw., wobei der Antrieb zumindest innerhalb eines zur Verstellung der Abtriebseinrichtung erforderlichen Zeitintervalls bestromt wird, wobei ferner der Antrieb innerhalb oder am Ende des Zeitintervalls - zum Blockadezeitpunkt - (mechanisch) blockiert wird, und wobei die Bestromung des Antriebes und damit dessen Drehmoment und/oder Drehzahl entlang zumindest einer Rampe verringert wird bzw. werden.

Ein Kraftfahrzeugtürverschluss der eingangs beschriebenen Ausführungsform wird im Rahmen der EP 0 147 549 A2 behandelt. Hier geht es um eine elektrische Zentralverriegelungsvorrichtung für Kraftfahrzeuge, welche durch je einen zentralsteuerbaren elektromechanischen Stellantrieb in eine von zwei Stellungen fahrbar ist. Von einem der Stellantriebe wird ein elektrischer Positionsmelder zum Abschalten des Stellantriebes betätigt. Der Positionsmelder bzw. Positionsgeber ist zum stetigen Erfassen der Positionen des Stellantriebes ausgebildet. Positionssignale des Positionsgebers werden in Mittel zur Bildung einer Schaltposition des Stellantriebes sowie in Mittel zur Bildung des zum Erreichen der nächsten Endstellung ab der Schaltposition verbleibenden Zeitintervalls eingespeist. Der Strom des Stellantriebes nach Erreichen der Schaltposition lässt sich in Abhängigkeit von dem Zeitintervall steuern.

Darüber hinaus kann eine weitere vorbestimmte Position des Stellantriebes im Anschluss an die Schaltposition erfasst werden, ab welcher der Stellantrieb bis zum Erreichen der Endstellung mit einem reduzierten Strom in Arbeitsrichtung gespeist wird. Der zugehörige Motor des Stellantriebes lässt sich durch einen Gegenstrom bremsen, um die zugehörige Verriegelungseinrichtung nicht zu schlagartig in die neue Endstellung zu versetzen. - Stromverläufe mit beliebiger Gestaltung lassen sich hierdurch nicht darstellen.

Das gilt auch für einen weiteren bekannten Kraftfahrzeugtürverschluss mit elektromotorischer Zentralverriegelung. Diese besteht vorliegend aus einem Elektromotor, einem Getriebe und einem Abtriebselement, welches in eine zugehörige Verriegelungskinematik des vorbeschriebenen Kraftfahrzeugtürverschlusses eingreift (vgl. DE 35 26 501 C2).

Die elektromotorische Zentralverriegelung wird dabei über eine elektronische Steuerung innerhalb des vorerwähnten Zeitintervalls bestromt, wobei die Bestromungszeit zum Ausgleich von Toleranzen länger ist als die Zeit, welche zur Verstellung der Abtriebseinrichtung erforderlich ist. Mit anderen Worten liegt hier der Blockadezeitpunkt innerhalb des vorerwähnten Zeitintervalls. Jeweils am Ende der Positionen "entriegelt" und "verriegelt" läuft der bekannte Kraftfahrzeugtürverschluss also gegen einen Anschlag. Da eine Bestromung über diesen Blockadezeitpunkt hinaus erfolgt, steht die gesamte Abtriebseinrichtung unter mechanischer Spannung, weil der Antrieb unverändert mit elektrischer Energie beaufschlagt wird und versucht, die Abtriebseinrichtung weiterzudrehen.

Infolge der Tatsache, dass die beschriebenen Bestandteile der Abtriebseinrichtung, insbesondere das Getriebe bzw. Getriebeteile, das Abtriebselement und die zugehörigen Anschläge im Gehäuse in der Regel aus Kunststoff gefertigt sind, verhalten sich diese unter dem Einfluss der beschriebenen mechanischen Spannung elastisch. Dies gilt erst recht, wenn die vorerwähnten blockierenden Anschläge in die dargestellte Verriegelungskinematik integriert werden. Jedenfalls ergeben sich beim Stand der Technik elastische Spannungen, aus welchen die nachfolgend noch zu erläuternden Probleme resultieren.

Darüber hinaus ist es bekannt, eine elektromotorische Zentralverriegelung als separates Aggregat auszubilden. Dieses Aggregat kann auf dem Kraftfahrzeugtürverschluss montiert und mit der vorgenannten Verriegelungskinematik über eine Stange verbunden sein. Dabei liegen die blockierenden Anschläge in der Verriegelungskinematik. Bei dieser Ausgestaltung ist die Kette elastischer Teile nochmals vergrößert.

Im Rahmen der EP 0 528 317 A1 wird eine Steuervorrichtung in Kraftfahrzeugen beschrieben. Diese dient zum Einstellen einer von zwei Endstellungen eines Stellgliedes über ein Steuergerät mittels zwei zwischen dem Stellglied und dem Steuergerät befindlichen Steuerleitungen. Das geschieht in Abhängigkeit von einem mit dem Steuergerät verbundenen Steuerschalter mit zwei willkürlich einstellbaren Schalterstellungen, die den Endstellungen des Stellgliedes zugeordnet sind. Bei den Signalen zum Einstellen des Stellgliedes kann auf pulsweitenmodulierte Signale zurückgegriffen werden.

Die US-PS 5 263 762 A befasst sich mit einem Kraftfahrzeug mit Schiebetür sowie zugehörigem Schließsensor. Auch in diesem Fall wird auf eine Pulsweitenmodulation zurückgegriffen.

Beim Stand der Technik wird im Allgemeinen so vorgegangen, dass die Bestromung des elektromotorischen Antriebes nach Beendigung des Zeitintervalls augenblicklich beendet wird, so dass die vorerwähnte mechanische Spannung in den beschriebenen Bauteilen abrupt aufgehoben wird. Die dargestellten Elastizitäten werden dementsprechend freigesetzt, wodurch es zu einer Bewegung dieser Bauteile um den Weg der Elastizität plus ein nicht zu verhinderndes Spiel innerhalb von Lagern und Übertragungen kommt. Diese Bewegung resultiert zu (unerwünschten) Geräuschen.

Denn beim Betrieb werden zwei deutlich voneinander getrennt wahrnehmbare Geräusche erzeugt. Das erste Geräusch wird beim Erreichen der Endposition (Endanschlag bzw. zum Blockadezeitpunkt) produziert, während das zweite, (leisere) Geräusch später durch das Abschalten der Bestromung und das damit verbundene schlagartige mechanische Entspannen des Systems erzeugt wird. Das erstgenannte Geräusch ist in der Regel erwünscht und wird vom Benutzer als Rückmeldung des Status "Tür zu" erwartet. Dem nachfolgenden (in der Regel leiseren) Geräusch kann dagegen keine sinnvolle Information zugeordnet werden, so dass dieses dementsprechend als störend empfunden wird. - Hier will die Erfindung insgesamt Abhilfe schaffen.

Der Erfindung liegt das technische Problem zugrunde, einen Kraftfahrzeugtürverschluss der eingangs beschriebenen Ausgestaltung so weiter zu bilden, dass störende Geräusche infolge Elastizitäten in der Abtriebseinrichtung zuverlässig vermieden werden.

Zur Lösung dieser Aufgabe schlägt die Erfindung bei einem gattungsgemäßen Kraftfahrzeugtürverschluss vor, dass die Bestromung des Antriebes pulsweitenmoduliert mittels Stromimpulsen vorgegebener Zeitdauer und Frequenz erfolgt, wobei bis zum Beginn der Rampe mit einem vorgegebenem Maximalwert eines Tastverhältnisses gearbeitet wird, wobei ferner das Tastverhältnis entlang der Rampe bis auf einen Minimalwert des Tastverhältnisses verringert wird, und wobei der Maximalwert des Tastverhältnisses 100 % sowie der Minimalwert des Tastverhältnisses 0 % beträgt. Darüber hinaus wird das Tastverhältnis entlang der Rampe in der Regel kontinuierlich bis zu dem Minimalwert verringert.

Als Folge hiervon wird zunächst einmal die Bestromung des Antriebes und damit dessen Drehmoment und/oder Drehzahl damit dessen Drehmoment und/oder Drehzahl entlang einer Rampe - und nicht schlagartig wie beim Stand der Technik - verringert. Hierbei geht die Erfindung von der Erkenntnis aus, dass das Produkt aus Drehzahl und Drehmoment des elektromotorischen Antriebes im Wesentlichen der (aufgenommenen) elektrischen Leistung entspricht. Eine Verringerung des Drehmomentes und/oder der Drehzahl geht also mit einer minimierten (elektrischen) Leistungsaufnahme einher und umgekehrt. Die Pulsweitenmodulierung erfolgt - wie gesagt- mittels (rechteckförmiger) Stromimpulse vorgegebener Zeitdauer und Frequenz. Hier kann mit bestimmten Tastverhältnissen gearbeitet werden. Darunter ist die Pulsbreite im Vergleich zur Periodendauer zu verstehen. Ein Tastverhältnis von 100 % korrespondiert also zu einem (Quasi-)Gleichstromsignal, während ein Tastverhältnis von 0 % zu keiner Bestromung korrespondiert. Dies wird mit Bezug auf die Figurenbeschreibung noch näher erläutert werden.

Jedenfalls wird im Rahmen der Erfindung bis zum Beginn der vorerwähnten Rampe mit einem vorgegebenen Maximalwert des Tastverhältnisses, 100 %, gearbeitet. Dieses Tastverhältnis wird entlang der betreffenden Rampe bis zur Blockade des Antriebes oder auch darüber hinaus bis auf einen Minimalwert verringert. Dieser Minimalwert beträgt 0 %. Im Übrigen wird die Rampe im Wesentlichen kontinuierlich durchlaufen. Es ist auch möglich, dass die Bestromung des Antriebes und damit das Tastverhältnis - ausgehend vom Maximalwert - entlang zweier linearer Rampen bis zum Minimalwert verringert wird. Schließlich sieht die Erfindung vor, dass der Beginn der Rampe mit dem Blockadezeitpunkt des Antriebes zeitlich zusammenfällt oder um ein vorgegebenes Maß zeitlich davor liegt.

Jedenfalls wird im Rahmen der Erfindung erreicht, daß das sanfte Abschalten der Bestromung des Antriebes dazu führt, daß eine definierte mechanische Entspannung in der Abtriebseinrichtung erfolgt. Das zweite störende Geräusch entsteht also nicht, was im Rahmen des Standes der Technik durch das bekannte, abrupte Abschalten der Bestromung verursacht wird. Ja es ist sogar denkbar, im Rahmen der vorliegenden Anmeldung die beschriebenen Geräusche gänzlich zu unterdrücken. Derartiges stellt sich dann ein, wenn der Beginn der Rampe dem Blockadezeitpunkt vorgeschaltet ist nämlich um das vorerwähnte Maß, so daß vorzugsweise der Minimalwert der Rampe und der Blockadezeitpunkt zusammenfallen oder jedenfalls zeitlich nicht weit auseinanderliegen.

Der Elektromotor des beschriebenen Kraftfahrzeugtürverschlusses wird in der Regel mittels eines Halbleiters (üblicherweise FET-Transistors) innerhalb der elektronischen Steuerung angesteuert. Auf diese Weise ist das beschriebene Verfahren der Pulsweitenmodulation einfach zu realisieren. Hinzu kommt, daß handelsübliche Mikrokontroller hard- und softwaremäßig eine lineare Pulsweitenmodulations-Ansteuerung unterstützen. Immer ist gewährleistet, daß durch den linearen Zusammenhang zwischen Motorstrom bzw. aufgenommener Motorleistung und Drehmoment die lineare Drehmomentab- bzw. -aufnahme einfach zu programmieren ist. Bevorzugt wird mit einer Pulsweiten-Modulations-Taktfrequenz von 15 kHz oder mehr gearbeitet, so daß die Ansteuerung selbst keinen hörbaren Schallpegel erzeugt.

Im folgenden wird die Erfindung anhand einer lediglich ein Ausführungsbeispiel darstellenden Zeichnung näher erläutert; es zeigen:
- **Fig. 1**: einen erfindungsgemäßen Kraftfahrzeugtürverschluß in schematischer Ansicht,
- **Fig. 2**: ein Zeitdiagramm, wie es im Stand der Technik realisiert wird,
- **Fig. 3**: die erfindungsgemäße Schaltung zur Ansteuerung des elektromotorischen Antriebes in schematischer Ansicht,
- **Fig. 4**: verschiedene eingesetzte Tastverhältnisse zur Pulsweitenmodulation und
- **Fig. 5**: einen Zeitverlauf, wie er im Rahmen der Erfindung realisiert wird.

In den Figuren ist ein Kraftfahrzeugtürverschluß dargestellt, welcher einen elektromotorischen Antrieb 1 aufweist. Vorliegend handelt es sich um einen Zentralverriegelungsantrieb 1. Dieser wirkt mit einem Getriebe 2, 3 zusammen und arbeitet auf ein linear verstellbares Abtriebselement 4. Dieses Abtriebselement 4 greift in eine nicht näher spezifizierte Verriegelungskinematik in Form eines Übertragungshebels 5 mit weiteren angeschlossenen Hebeln ein. Jedenfalls läßt sich mit Hilfe des Übertragungshebels 5 sowie der angeschlossenen Hebel eine Zentralverriegelung realisieren, wie dies im Detail in der einleitend bereits angeführten deutschen Patentschrift 35 26 501 beschrieben ist, auf die ausdrücklich Bezug genommen sei.

Der Antrieb 1 wird zumindest innerhalb eines zur Verstellung der Abtriebseinrichtung 2, 3, 4, 5 erforderlichen Zeitintervalls Z bestromt, wie dies in der Fig. 2 grundsätzlich dargestellt ist. Hier sind untereinander drei Zeitverläufe zu erkennen, und zwar der Bewegungsablauf des Antriebes 1 im oberen Teil, die durchgeführte Bestromung während des Zeitintervalls Z, d. h. ein Strom-/Zeitdiagramm, und schließlich die mit der bekannten Vorgehensweise verbundene Geräuschentwicklung, d. h. ein - wenn man so will - Lautstärke-/Zeitdiagramm.

Man erkennt, daß die Bestromung mit dem Anfangszeitpunkt AZ beginnt welcher selbstverständlich mit dem Beginn der Bewegung des Antriebes 1 zusammenfällt. Nach dem Stand der Technik läuft der Antrieb 1 nach einer bestimmten Zeit gegen einen nicht ausdrücklich dargestellten Anschlag, und zwar zum Blockadezeitpunkt BZ. Als Folge hiervon stellt sich ein erstes Geräusch G1 ein. Da die Bestromung im Stand der Technik noch bis zum Endzeitpunkt EZ nach Ablauf des Zeitintervalls Z fortgesetzt wird, kommt es zu den beschriebenen Elastizitäten in der Abtriebseinrichtung 2, 3, 4, 5. Wenn zum Endzeitpunkt EZ die Bestromung schlagartig wegfällt, stellt sich ein zweites Geräusch - G2 - ein, welches erfindungsgemäß vermieden werden soll.

Zu diesem Zweck wird entsprechend der Darstellung in Fig. 5 so vorgegangen, daß der über die Zeit t dargestellte Drehmomentverlauf die gezeigte Gestaltung aufweist. Man erkennt, daß der Antrieb 1 während des gesamten Zeitintervalls Z bestromt wird, allerdings die Bestromung und das hieraus resultierende Drehmoment einen anderen Verlauf als in Fig. 2 aufweisen. Tatsächlich wird praktisch bis zum Blockadezeitpunkt BZ mit einem bestimmten Drehmoment und damit einer vorgegebenen elektrischen Leistung zur Beaufschlagung des Antriebes 1 gearbeitet. Danach wird die Bestromung des Antriebes 1 und damit dessen Drehmoment entlang einer dargestellten Rampe R₁, R₂, R₃ verringert.

Im einzelnen erfolgt die Bestromung des Antriebes 1 pulsweitenmoduliert, wie dies in der Fig. 4 prinzipiell dargestellt ist. Dabei zeigt der obere Teil der Fig. 4 ein Tastverhältnis ^{t}/_{T} von ca. 50 %, welches wegen der linearen Abhängigkeit der elektrischen Leistung bzw. des Stromes und des Drehmomentes auch zu einer ca. 50 %igen Drehmomentbeaufschlagung des Antriebes 1 korrespondiert. Im unteren Teil der Fig. 4 ist ein Tastverhältnis ^{t}/_{T} von ca. 80 % (entsprechend ca. 80 % des maximal möglichen Drehmomentes) dargestellt.

Durch die Einstellung des Tastverhältnisses ^{t}/_{T} läßt sich somit der Drehmomentverlauf gemäß Fig. 5 problemlos darstellen. Dabei wird bis zum Beginn der Rampe R₁, R₂, R₃ mit einem Maximalwert, 100 % (für das Tastverhältnis ^{t}/_{T} und damit des Drehmomentes) gearbeitet. Dieses Tastverhältnis ^{t}/_{T} wird entlang der Rampen R₁, R₂, R₃ verringert, und zwar bis der Minimalwert, 0 %, erreicht wird. Nach dem Ausführungsbeispiel sind - ausgehend vom Maximalwert (100 %) - drei lineare Rampen R₁, R₂ und R₃ verwirklicht. Sie beginnen am Blockadezeitpunkt BZ, können jedoch auch um ein vorgegebenes Maß M zeitlich davor liegen. Dies ist jedoch nicht ausdrücklich dargestellt.

Selbstverständlich kann auch nur auf eine Rampe R₁ oder auch zwei Rampen R₁, R₂ zurückgegriffen werden. Daneben sind natürlich auch vier (oder mehr) Rampen R₁, R₂, R₃ usw. denkbar. Jedenfalls wird das Tastverhältnis ^{t}/_{T} entlang dieser Rampen R₁, R₂ und R₃ bis zum Endzeitpunkt EZ (0 % des Drehmomentes bzw. des Tastverhältnisses ^{t}/_{T}) verringert. Die Versorgungsspannung bleibt währenddessen selbstverständlich konstant.

Schließlich ist in Fig. 3 der grundsätzliche Aufbau der elektronischen Schaltung zur Ansteuerung des elektromotorischen Antriebes 1 zu erkennen. Diese weist einen Mikroprozessor 6 in Verbindung mit mehreren Transistor-/Diodenelementen 7 auf. Der Mikroprozessor 6 gibt die Richtung für den Antrieb 1 und auch das Tastverhältnis ^{t}/_{T} und damit die Form der Rampe R₁, R₂, R₃ vor.

## Patentansprüche

1. Kraftfahrzeugtürverschluss, mit wenigstens einem elektromotorischen Antrieb (1), insbesondere Zentralverriegelungs-Antrieb (1), und mit einer von dem Antrieb (1) beaufschlagbaren Abtriebseinrichtung (2, 3, 4, 5), wie z. B. Getriebe (2, 3), Abtriebselement (4), Zentralverriegelungshebel (5) usw., wobei
- der Antrieb (1) zumindest innerhalb eines zur Verstellung der Abtriebseinrichtung (2, 3, 4, 5) erforderlichen Zeitintervalls (Z) bestromt wird, wobei ferner
- der Antrieb (1) innerhalb oder am Ende des Zeitintervalls (Z) - zum Blockadezeitpunkt (BZ) - blockiert wird, und wobei
- die Bestromung des Antriebes (1) und damit dessen Drehmoment und/oder Drehzahl entlang zumindest einer Rampe (R₁, R₂, R₃) verringert wird bzw. werden,
**dadurch gekennzeichnet, dass**
- die Bestromung des Antriebes (1) pulsweitenmoduliertmittels Stromimpulsen vorgegebener Zeitdauer (t) und Frequenz (1/T) erfolgt, wobei
- bis zum Beginn der Rampe (R₁, R₂, R₃) mit einem vorgegebenen Maximalwert eines Tastverhältnisses(t/T) gearbeitet wird, wobei ferner
- das Tastverhältnis (t/T) entlang der Rampe (R₁, R₂, R₃) bis auf einen Minimalwert des Tastverhältnisses (t/T) verringert wird, und wobei
- der Maximalwert des Tastverhältnisses (t/T) 100 % sowie der Minimalwert des Tastverhältnisses (t/T) 0 % beträgt.

2. Kraftfahrzeugtürverschluss nach Anspruch 1, **dadurch gekennzeichnet, dass** das Tastverhältnis(t/T) entlang der Rampe (R₁, R₂, R₃) kontinuierlich bis zu dem Minimalwert verringert wird.

3. Kraftfahrzeugtürverschluss nach Anspruch 1 oder 2, **dadurch gekennzeichnet, dass** die Bestromung des Antriebes (1) und damit das Tastverhältnis (t/T) - ausgehend vom Maximalwert - entlang wenigstens zweier linearer Rampen (R₁, R₂, R₃) bis zum Minimalwert verringert wird.

4. Kraftfahrzeugtürverschluss nach einem der Ansprüche 1 bis 3, **dadurch gekennzeichnet, dass** der Beginn der Rampe (R₁) mit dem Blockadezeitpunkt (BZ) des Antriebes (1) zeitlich zusammenfällt oder um ein vorgegebenes Maß (M) zeitlich davorliegt.

## Claims

1. Motor vehicle door lock, having at least one electromotive drive (1), in particular central locking drive (1), and having an output device (2, 3, 4, 5) which can be acted upon by the drive (1), such as e.g. transmission (2, 3), output element (4), central locking lever (5) etc., wherein
- the drive (1) is energised at least during a time interval (Z) which is needed to adjust the output device (2, 3, 4, 5), wherein further
- the drive (1) is blocked during or at the end of the time interval (Z) - at the blocking time (BZ), and wherein
- energising the drive (1) and therefore the torque and/or speed thereof is respectively are reduced along at least one ramp (R₁, R₂, R₃),
**characterized in that**
- energising the drive (1) is carried out in pulse-modulated fashion by means of current pulses of given duration (t) and frequency (1/T), wherein
- a given maximum of a duty cycle (t/T) is used up to the start of the ramp (R₁, R₂, R₃), wherein further
- the duty cycle (t/T) along the ramp (R₁, R₂, R₃) is reduced to a minimum value of the duty cycle (t/T), and wherein
- the maximum value of the duty cycle (t/T) is 100% and the minimum value of the duty cycle (t/T) is 0%.

2. Motor vehicle door lock according to claim 1, **characterized in that** the duty cycle (t/T) along the ramp (R₁, R₂, R₃) is reduced continuously up to the minimum value.

3. Motor vehicle door lock according to claim 1 or 2, **characterized in that** energising the drive (1) and therefore the duty cycle (t/T) - starting with the maximum value - is reduced along at least two linear ramps (R₁, R₂, R₃) up to the minimum value.

4. Motor vehicle door lock according to one of the claims 1 to 3, **characterized in that** the start of the ramp (R₁) coincides in time with the blocking time (BZ) of the drive (1) or precedes it by a given measure (M).

## Revendications

1. Serrure de porte de véhicule automobile, comportant au moins un entraînement à moteur électrique (1), notamment un entraînement de verrouillage centralisé (1) et comportant un dispositif de sortie (2, 3, 4, 5) sollicitable par l'entraînement (1), comme par exemple un engrenage (2, 3), un élément de sortie (4), un levier de verrouillage centralisé (5) et ainsi de suite, moyennant quoi
- l'entraînement (1) est activé au moins à l'intérieur d'un intervalle de temps (Z) requis pour le réglage du dispositif de sortie (2, 3, 4, 5), moyennant quoi en outre
- l'entraînement (1) est bloqué à l'intérieur ou à la fin de l'intervalle de temps (Z) - au point temporel de blocage (BZ)- et moyennant quoi
- l'activation de l'entraînement (1) et donc son couple de rotation et/ou sa vitesse de rotation est, respectivement sont diminués le long d'au moins une rampe (R1, R2, R3),
**caractérisée en ce que**
- l'activation de l'entraînement (1) s'effectue par modulation de largeurs d'impulsions au moyen d'impulsions de courant d'une durée (t) et d'une fréquence (1/T) prédéterminées, moyennant quoi
- jusqu'au début de la rampe (R₁, R₂, R₃), on travaille avec une valeur maximale prédéterminée d'un taux d'impulsions (t/T), moyennant quoi en outre
- le taux d'impulsions (t/T) est diminué le long de la rampe (R₁, R₂, R₃) jusqu'à une valeur minimale du taux d'impulsions (t/T) et moyennant quoi
- la valeur maximale du taux d'impulsions (t/T) s'élève à 100% et la valeur minimale du taux d'impulsions (t/T) à 0%.

2. Serrure de porte de véhicule automobile selon la revendication 1, **caractérisée en ce que** le taux d'impulsions (t/T) est diminué continuellement le long de la rampe (R₁, R₂, R₃) jusqu'à la valeur minimale.

3. Serrure de porte de véhicule automobile selon la revendication 1 ou 2, **caractérisée en ce que** l'activation de l'entraînement (1) et donc le taux d'impulsions (t/T) est diminué en partant de la valeur maximale - le long d'au moins deux rampes linéaires (R₁, R₂, R₃) jusqu'à la valeur minimale.

4. Serrure de porte de véhicule automobile selon une des revendications 1 à 3, **caractérisée en ce que** le début de la rampe (R1) coïncide temporellement avec le point temporel de blocage (BZ) de l'entraînement (1) ou est présent temporellement dans une proportion prédéterminée.
